# EUROPÄISCHE PATENTSCHRIFT

(11) **EP 3 838 788 B1**
(45) Veröffentlichungstag und Bekanntmachung des Hinweises auf die Patenterteilung: **01.03.2023**
(21) Anmeldenummer: 20213239.5
(22) Anmeldetag: 10.12.2020
(51) Int. Cl.: B65D 47/18, B65D 41/34, B65D 51/28, B65D 51/18, B65D 47/04

(54) **DOSIER-VERSCHLUSSEINRICHTUNG FÜR FLASCHEN UND KAPPENVERSCHLUSS**
DOSING CLOSURE DEVICE FOR BOTTLES AND CAP CLOSURE
DISPOSITIF DE FERMETURE ET DE DOSAGE POUR BOUTEILLES ET BOUCHONS DE FERMETURE

(30) Priorität: 17.12.2019 DE 102019219884
(43) Veröffentlichungstag der Anmeldung: 23.06.2021
(73) Patentinhaber: Heinlein Plastik-Technik GmbH, 91522 Ansbach-Eyb (DE)
(72) Erfinder: Wiedmann, Michael, 91580 Großhaslach (DE)
(74) Vertreter: Hübner, Gerd

(56) Entgegenhaltungen:
- EP-A1- 0 590 293
- WO-A1-2020/064424
- DE-A1-102016 109 162

## Beschreibung

Die Erfindung betrifft eine Dosier-Verschlusseinrichtung für Flaschen, insbesondere zur Aufbewahrung und Abgabe von liquiden Pharmazeutika mit den im Oberbegriff des Anspruches 1 angegebenen Merkmalen sowie einen in einer solchen Verschlusseinrichtung verwendbaren, mehrteiligen, auf einem Flaschenhals montierbaren Kappenverschluss.

Dosier-Verschlusseinrichtungen für Flaschen und darin einsetzbare Kappenverschlüsse mit einer Innenkappe mit einem Montageelement zur Befestigung am Flaschenhals sind in vielfacher Ausführung bekannt. Die Innenkappe dient dabei als Montageteil, mit dem der Kappenverschluss den Flaschenhals einer Flasche - zumindest nach der Erstbefüllung - auf dem Vertriebsweg und bis zur Erstöffnung verschließt. Auf einer solchen Innenkappe können dann unterschiedliche Montageteile des Kappenverschlusses gesetzt werden, mit deren Hilfe unterschiedlichste Funktionalitäten des Kappenverschlusses realisiert werden können. Dabei stehen zunehmend Hygienevorschriften dahingehend im Vordergrund, als beispielsweise Tropfereinsätze mit in den Flaschenhals hineinragenden Tropferröhrchen vor Erstverwendung nicht mit dem flüssigen Flascheninhalt in Berührung kommen sollten.

Zur Behebung dieser Problematik lehrt die DE 10 2016 109 162 A1 beispielsweise eine Dosier-Verschlusseinrichtung, bei der eine Innenkappe mit einem abreißbaren Sperrteil mit einer darauf verschiebbar gelagerten Außenkappe kombiniert ist. Zwischen Außenkappe und Innenkappe ist in der Ausgangsposition ein Leerraum vorhanden, in dem der innen an der Außenkappe angebrachte Dosiereinsatz außerhalb des mit einer Dichtscheibe verschlossenen Flaschenhalses verwahrt ist. Zur Erstöffnung des Kappenverschlusses muss der Abreißring entfernt und die Außenkappe entlang der Innenkappe Richtung Flaschenhals verschoben werden. Dabei durchdringt der Dosiereinsatz die Dichtscheibe und wird an der Innenkappe festgelegt.

Die vorstehende Konstruktion ist zum einen relativ aufwändig, da ein zuverlässiger Verschiebemechanismus zwischen Innen- und Außenkappe realisiert werden muss. Darüber hinaus ist bei diesem Stand der Technik der verwendete Klappdeckel wegen der Gefahr eines unzuverlässigen Verschlusses für viele Anwendungen nicht erwünscht. Ferner weist diese vorbekannte Dosier-Verschlusseinrichtung den Nachteil auf, dass die Dichtscheibe vom Dosiereinsatz nur durchstochen wird, so dass Dichtscheiben-Reste beispielsweise zum Blockieren der Ausflussöffnung des Dosiereinsatzes führen können.

Ein ähnlicher Dicht- und Schiebemechanismus ist in der DE 10 2016 224 222 B4 gezeigt. Hierbei wird das Problem der durchstochenen Dichtscheibe durch eine die Dosiertülle des Einsatzes umgebende Trennkrone vermieden, die für ein zuverlässiges Beiseiteschieben der aufgetrennten Dichtscheibe aus dem Strömungsquerschnitt des Flaschenhalses sorgt. Allerdings sind auch hier ein Schiebemechanismus sowie ein Klappdeckel vorhanden.

Die WO 2015/150 673 A1 beschreibt eine Dossier-Verschlusseinrichtung für Flaschen mit einem Flaschenhals und einem mehrteiligen, auf dem Flaschenhals montierbaren Kappenverschluss. Letzterer umfasst eine Innenkappe mit einem Montageelement zur Befestigung am Flaschenhals.

Aus der nachveröffentlichten Druckschrift WO 2020/064424 A1 ist eine Dosier-Verschlusseinrichtung für Flaschen bekannt, die eine zuverlässige Abdichtung der Flasche und getrennte Verwahrung eines Dosiereinsatzes zwischen der Befüllung der Flasche, auf dem Vertriebsweg bis zu deren Erstöffnung beim Verbraucher ohne aufwändige Verschiebemechanismen und ohne das Problem einer im Flaschenhals verbleibenden Dichtscheibe bietet.

### Diese Verschlusseinrichtung umfasst

- einen auf der Innenkappe lösbar befestigten Zwischensockel,
- eine darauf lösbar befestigte Außenkappe mit einem Montageelement zur Befestigung am Flaschenhals, sowie
- einen in der Außenkappe gehaltenen Dosiereinsatz, der nach dem ersten Öffnen des Kappenverschlusses durch Entfernen der Innenkappe und des Zwischensockels und das erste Aufsetzen der Außenkappe auf dem Flaschenhals dauerhaft in Positionseingriff in der Auslauföffnung des Flaschenhalses bringbar ist.

Die Dosier-Verschlusseinrichtung fußt erkennbar auf einzelne Bauteile des Kappenverschlusses, die nicht verschiebbar zueinander, sondern lösbar voneinander befestigt und während der einzelnen Einsatzphasen der Dosier-Verschlusseinrichtung entsprechend ihrer jeweiligen Funktion zielgerichtet eingesetzt werden können. So dient die Innenkappe zum einen für einen zuverlässigen Verschluss der Flasche nach der Befüllung und auf dem Vertriebsweg. Dabei kann eine Dichtscheibe die Dichtwirkung verbessern und ein Originalitätsring in üblicher Weise die Verbrauchersicherheit gewährleisten. Ferner dient die Innenkappe als Halterung für einen darauf lösbar befestigten Zwischensockel, der quasi als Adapter für die Zwischenlagerung der Außenkappe mit Dosiereinsatz nach der Befüllung und auf dem Vertriebsweg der Flasche sorgt. Für die Erstverwendung der Verschlusseinrichtung genügt es, den Zwischensockel von der Innenkappe abzunehmen und letztere zu öffnen.

Die Innenkappe wird dann nicht mehr benötigt. Anschließend wird die Au-ßenkappe mit dem Dosiereinsatz vom Zwischensockel abgenommen und in den Flaschenhals eingesetzt. Auch der Zwischensockel kann dann entsorgt werden.

Durch das Aufschrauben der Außenkappe auf den Flaschenhals wird der Dosiereinsatz in seine Position in Eingriff in der Auslauföffnung des Flaschenhalses gebracht, wo er dauerhaft verbleibt. Für jede Benutzung der Dosier-Verschlusseinrichtung braucht anschließend nur die Außenkappe abgenommen und der Flascheninhalt kann mit Hilfe des Dosiereinsatzes in für den Anwender gewohnter Weise tropfenweise ausgebracht werden.

Die Aufgabe der vorliegenden Erfindung bezieht sich auf die Formgebung des einstückig ausgebildeten Zwischensockels, die besonders an die unterschiedlichen Funktionalitäten angepasst sein und insbesondere ein kompaktes, optisch aufgeräumtes Erscheinungsbild bei zuverlässiger Montageverbindung zwischen Innenkappe und Zwischensockel bieten soll. Zur Lösung dieser Aufgabe weist laut Kennzeichnungsteil des Anspruches 1 der Zwischensockel ein becherförmiges, nach unten offenes Basisteil und ein hülsenförmiges, nach oben offenes Halteteil auf. Mit dem Basisteil ist der Zwischensockel auf die Innenkappe aufgestülpt, das somit als Verankerungselement dient. Zur lösbaren Befestigung dieser beiden Bauteile aneinander ist eine Rasteinrichtung vorgesehen, die aus einem innen vor dem stirnseitigen Rand des Basisteils umlaufenden Ringvorsprung und einer damit zusammenwirkenden, außen an der Innenkappe umlaufenden Ringschulter (19) ist. Das Halteteil übernimmt die Funktion der lösbaren Befestigung der Außenkappe und der Aufnahme des Dosiereinsatzes vor dem Erstöffnen.

In den abhängigen Ansprüchen sind bevorzugte Weiterbildungen des Erfindungsgegenstandes wiedergegeben. So kann, wie bereits angesprochen, die Innenkappe eine darin eingesetzte Dichtscheibe und/oder einen Originalitätsring aufweisen. Darüber hinaus ist es möglich, die Innenkappe und dementsprechend auch die Außenkappe als Schraubkappen mit einem Innengewinde als Montageelement auf dem Flaschenhals auszubilden.

Eine konstruktiv einfache, dabei zuverlässige lösbare Befestigung zwischen Innenkappe und Zwischensockel kann durch eine Verrastung mit Hilfe eines Ringvorsprungs am Basisteil des Zwischensockels und einer Ringschulter außen an der Innenkappe realisiert werden.

Gemäß einer weiteren Ausgestaltung der Erfindung ist das Halteteil des Zwischensockels außen über seinen Umfang verteilt mit längsaxial verlaufenden Stützstegen versehen, auf denen die Außenkappe unter Reibschluss lösbar fixiert ist. Letztere kann damit einfach vom Zwischensockel abgezogen oder auch abgeschraubt werden, wobei sich das Innengewinde der Außenkappe bezüglich der Stützstege quasi wie ein selbstschneidendes Gewinde verhält.

Eine Weiterbildung der Erfindung bezieht sich auf die Halterung des Dosiereinsatzes an der Außenkappe mit Hilfe eines innenseitigen Montagezapfens an der Außenkappe, auf dem der Dosiereinsatz mit einer zentralen Dosiertülle vor der Erstverwendung der Dosier-Verschlusseinrichtung vorzugsweise unter Reibschluss gehalten ist.

Eine auf Reibung beruhende Fixierung kann auch für den Positionseingriff des Dosiereinsatzes in der Auslauföffnung des Flaschenhalses vorgesehen sein, indem ein Fixierkragen am Dosiereinsatz in die Auslauföffnung unter Reibschluss eingreift.

Durch eine Abstimmung der Reibschluss-Werte zwischen Dosiereinsatz und Auslauföffnung einerseits sowie Montagezapfen andererseits wird ein zuverlässiger Transfer des Dosiereinsatzes von seiner Montageposition an der Außenkappe in die Eingriffsposition im Flaschenhals gewährleistet. Die Erfindung bezieht sich ferner auf einen mehrteiligen, auf einem Flaschenhals montierbaren Kappenverschluss nach Anspruch 9, wie er im Zusammenhang mit dem unabhängigen Anspruch 1 bereits ausführlich erörtert wurde. Zur Vermeidung von Wiederholungen kann darauf verwiesen werden. Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine perspektivische Ansicht eines mehrteiligen Kappenverschlusses,
- Fig. 2: eine perspektivische Ansicht in teilweise weggeschnittener Darstellung des Kappenverschlusses,
- Fig. 3: einen Axialschnitt des Kappenverschlusses,
- Fig. 4 und 5: Explosionsdarstellungen des Kappenverschlusses in geschnittener Darstellung und Seitenansicht, sowie
- Fig. 6: eine Schnittdarstellung der Dosier-Verschlusseinrichtung im Gebrauchszustand.

Wie aus den Zeichnungen deutlich wird, besteht eine Dosier-Verschlusseinrichtung zur Aufbewahrung und Abgabe von beispielsweise liquiden Pharmazeutika aus einem Flaschenhals 1 einer Flasche 2 - siehe Fig. 6 - zum einen und zum anderen aus einem mehrteiligen, auf den Flaschenhals 2 montierbaren Kappenverschluss 3. Dessen Aufbau ist anhand der Fig. 2 bis 5 zu erläutern. Er weist vier jeweils einstückig aus Kunststoff gefertigte Bauteile auf, nämlich eine Innenkappe 4, einen Zwischensockel 5, eine Außenkappe 6 sowie einen Dosiereinsatz 7. Die Innenkappe 4 weist - wie aus den Fig. 3 und 4 hervorgeht - ein Innengewinde 8 als Montageelement zum Aufschrauben auf das Außengewinde 9 am Flaschenhals 1 (siehe Fig. 6) auf. Ferner ist die Innenkappe 4 an ihrem unteren Ende mit einem über Abreißstege 10 angebundenen Originalitätsring 11 versehen, dessen Aufbau und Wirkungsweise in der DE 10 20105 040 745 A1 umfassend beschrieben ist. An der Deckwand 12 der Innenkappe 4 ist eine aus einem Aluminium-Schaumstoff-Verbundmaterial bestehende Dichtscheibe 13 mit Hilfe eines geeigneten Klebstoffs befestigt. Diese Dichtscheibe sitzt nach dem Befüllen der Flasche und Aufschrauben des Kappenverschlusses 3 auf dem oberen Rand 14 (siehe Fig. 6) des Flaschenhalses 1 dicht auf.

Der Zwischensockel 5 dient als eine Art Adapter und ist einstückig aus einem becherförmigen, nach unten offenen Basisteil 15 und einem nach oben offenen, hülsenförmigen Halteteil 16 gebildet. Mit dem Basisteil 15 ist der Zwischensockel 5 von oben auf die Innenkappe 4 aufgeschoben. Zur lösbaren Befestigung dieser beiden Bauteile aneinander ist eine Rasteinrichtung vorgesehen, die aus einem innen vor dem stirnseitigen Rand 17 des Basisteils 5 umlaufenden Ringvorsprung 18 und einer damit zusammenwirkenden, außen an der Innenkappe umlaufenden Ringschulter 19 gebildet ist. Bei der Erstmontage des Kappenverschlusses 3 wird der Zwischensockel 5 über die Innenkappe 4 geschoben, bis der Ringvorsprung 18 über die Ringschulter 19 hinüberschnappt, was durch die entsprechenden Schrägflanken 20, 21 am Ringvorsprung 18 und Ringschulter 19 begünstigt wird.

Die Außenkappe 6 ist auf ihrer Innenseite mit einem der Innenkappe identischen Innengewinde 22 versehen, mit dessen Hilfe die Außenkappe 6 in Gebrauchsstellung - siehe Fig. 6 - mit dem Außengewinde 9 am Flaschenhals 1 verschraubbar ist. Die Außenkappe 6 weist ferner an der Innenseite ihrer Deckwand 23 einen einstückig angeformten Montagezapfen 24 auf, auf dem der Dosiereinsatz 7 durch reibschlüssiges Aufschieben dessen Dosiertülle 25 gehalten ist. Die Dosiertülle 25 ist dabei auf ihrer Innenseite mit längsaxial verlaufenden, schmalen Stegen 26 versehen. Der Dosiereinsatz 7 ist ferner mit einem konzentrisch um die Dosiertülle 25 herum angeordneten Fixierkragen 27 versehen, mit dem er unter Reibschluss in Positionseingriff in der Auslauföffnung 28 des Flaschenhalses 1 (siehe Fig. 6) fixierbar ist.

Die Außenkappe 6 mit daran montiertem Dosiereinsatz 7 ist auf dem Halteteil 16 des Zwischensockels 5 befestigt. Letzteres weist auf seiner Außenseite relativ weiche, parallel zur Längsachse verlaufende Stützstege 29 auf, auf die die Außenkappe 6 mit ihrem Innengewinde 22 aufgeschoben wird. Die Fixierung zwischen Außenkappe 6 und Zwischensockel 5 ist so reibschlüssig. In der aufgesetzten Position wird der Dosiereinsatz 7 dabei im Innenraum 30 des Halteteils 16 untergebracht.

Die Funktion der Dosier-Verschlusseinrichtung ist nun wie folgt zu erörtern:
Der Kappenverschluss 3 kann als Ganzes beim Hersteller vorgefertigt und in der in Fig. 2 und 3 dargestellten Konfiguration an einen Flaschenbefüller geliefert werden. Auf eine befüllte Flasche wird dann der Kappenverschluss als Ganzes aufgeschraubt, wobei die übertragbaren Drehmomente zwischen Zwischensockel 5 und Innenkappe 4 so ausgelegt sind, dass der Originalitätsring 11 ohne Gefahr eines Abreißens über die entsprechende Rastflanke 31 am Flaschenhals 1 übergeführt werden kann. Bei diesem Erstverschluss gelangt auch die Dichtscheibe 13 in dichte Anlage an den oberen Rand 14 des Flaschenhalses 1. Derart verschlossen kann die Flasche transportiert, gelagert und in den Verkauf gebracht werden.

Für die Erstöffnung einer so konfektionierten Flasche ist die Außenkappe 6 mit dem daran befestigten Dosiereinsatz 7 durch Drehen vom Kappenverschluss 3 abzuschrauben, was aufgrund des mit den weichen Stützstegen 29 am Halteteil 16 des Zwischensockels 5 erfolgenden Eingriffs nach Art eines selbstschneidenden Gewindes leichtgängig und problemlos vonstattengeht. Danach wird die Baugruppe aus Zwischensockel 5 und Innenkappe 4 abgeschraubt, wobei der Originalitätsring 11 von der Innenkappe 8 abreißt und die Erstöffnung der Flasche signalisiert.

Zur weiteren Verwendung wird die Außenkappe 6 mit dem darin sitzenden Dosiereinsatz 7 auf das Außengewinde 9 des Flaschenhalses 1 aufgeschraubt. Dabei dringt der Dosiereinsatz 7 in die Auslauföffnung 28 des Flaschenhalses 1 ein und wird dort unter Reibschluss mit Hilfe seines Fixierkragens 27 festgehalten. Bei jedem Abschrauben der Außenkappe 6 zum Ausbringen von Flüssigkeit aus der Flasche 1 zieht sich der Montagezapfen 24, der gleichzeitig als Dichtstopfen für die Dosiertülle 25 dient, daraus zurück. Da der Reibschluss zwischen Montagezapfen 24 und Dosiertülle 25 geringer eingestellt ist als der zwischen Fixierkragen 27 und Flaschenhals 1, bleibt der Dosiereinsatz 7 zuverlässig im Flaschenhals 1 sitzen.

## Patentansprüche

1. Dosier-Verschlusseinrichtung für Flaschen, insbesondere zur Aufbewahrung und Abgabe von liquiden Pharmazeutika, mit
- einem Flaschenhals (1) der Flasche,
- einem mehrteiligen, auf dem Flaschenhals (1) montierbaren Kappenverschluss (3), umfassend
= eine Innenkappe (4) mit einem Montageelement zur Befestigung am Flaschenhals (1),
**gekennzeichnet durch**
= einen auf der Innenkappe (4) lösbar befestigten, einstückig ausgebildeten Zwischensockel
(5),
= eine darauf lösbar befestigte Außenkappe (6) mit einem Montageelement zur Befestigung am Flaschenhals (1), sowie
= einen in der Außenkappe (6) gehaltenen Dosiereinsatz (7), der nach dem ersten Öffnen des Kappenverschlusses (3) durch Entfernen der Innenkappe (4) und des Zwischensockels (5) und das erste Aufsetzen der Außenkappe (6) auf dem Flaschenhals (1) dauerhaft in Positionseingriff in der Auslauföffnung (28) des Flaschenhalses (1) bringbar ist, wobei der einstückig ausgebildete Zwischensockel (5) ein becherförmiges, nach unten offenes Basisteil (15) und ein hülsenförmiges, oben offenes Halteteil (16) aufweist, wobei der Zwischensockel (5) mit dem becherförmigen Basisteil (15) auf die Innenkappe (4) aufgestülpt und zur lösbaren Befestigung dieser beiden Bauteile aneinander eine Rasteinrichtung vorgesehen, die aus einem innen vor dem stirnseitigen Rand (17) des Basisteils (5) umlaufenden Ringvorsprung (18) und einer damit zusammenwirkenden, außen an der Innenkappe (4) umlaufenden Ringschulter (19) gebildet ist, wobei am Halteteil (16) die Außenkappe (6) lösbar befestigt und wobei im Halteteil (16) der Dosiereinsatz (7) zumindest teilweise untergebracht ist.

2. Dosier-Verschlusseinrichtung nach Anspruch 1, **dadurch gekennzeichnet, dass** die Innenkappe (4) als Schraubkappe mit einem Innengewinde als Montageelement, einer darin eingesetzten Dichtscheibe (13) und/oder einem Originalitätsring (11) ausgebildet ist.

3. Dosier-Verschlusseinrichtung nach Anspruch 1 oder 2, **dadurch gekennzeichnet, dass** der Zwischensockel (5) innen am Basisteil (15) einen umlaufenden Ringvorsprung (18) aufweist, mit dem er mit einer außen an der Innenkappe (4) umlaufenden Ringschulter (19) verrastbar ist.

4. Dosier-Verschlusseinrichtung nach einem der vorgenannten Ansprüche, **dadurch gekennzeichnet, dass** der das Halteteil (16) des Zwischensockels (5) außen über seinen Umfang verteilt mit längsaxial verlaufenden Stützstegen (29) versehen ist, auf denen die Außenkappe (6) unter Reibschluss lösbar fixiert ist.

5. Dosier-Verschlusseinrichtung nach einem der vorgenannten Ansprüche, **dadurch gekennzeichnet, dass** die Außenkappe (6) als Schraubkappe mit einem Innengewinde (8) als Montageelement zum Aufschrauben auf ein Außengewinde am Flaschenhals (1) ausgebildet ist.

6. Dosier-Verschlusseinrichtung nach einem der vorgenannten Ansprüche, **dadurch gekennzeichnet, dass** die Außenkappe (6) auf ihrer Innenseite mit einem zentral angeordneten Montagezapfen (24) versehen ist, auf der der Dosiereinsatz (7) mit einer zentralen Dosiertülle (25) vor der Erstverwendung der Dosier-Verschlusseinrichtung vorzugsweise unter Reibschluss gehalten ist.

7. Dosier-Verschlusseinrichtung nach Anspruch 6, **dadurch gekennzeichnet, dass** der Dosiereinsatz (7) mit einem Fixierkragen (27) versehen ist, mit dem er unter Reibschluss in Positionseingriff in der Auslauföffnung (28) des Flaschenhalses (1) fixierbar ist.

8. Dosier-Verschlusseinrichtung nach Anspruch 6 und 7, **dadurch gekennzeichnet, dass** der Reibschluss des Dosiereinsatzes (7) in Positionseingriff in der Auslauföffnung (28) stärker als dessen Reibschluss auf dem Montagezapfen (24) ist.

9. Mehrteiliger, auf einem Flaschenhals (1) montierbarer Kappenverschluss (3), umfassend
- eine Innenkappe (4) mit einem Montageelement zur Befestigung am Flaschenhals (1),
**gekennzeichnet durch**
- einen auf der Innenkappe (4) lösbar befestigten Zwischensockel (5),
- eine darauf lösbar befestigte Außenkappe (6) mit einem Montageelement zur Befestigung am Flaschenhals (1), sowie
- einen in der Außenkappe (6) gehaltenen Dosiereinsatz (7), der nach dem ersten Öffnen des Kappenverschlusses (3) durch Entfernen der Innenkappe (4) und des Zwischensockels (5) und das erste Aufsetzen der Außenkappe (6) auf dem Flaschenhals (1) dauerhaft in Positionseingriff in der Auslauföffnung (28) des Flaschenhalses bringbar ist, wobei der einstückig ausgebildete Zwischensockel (5) ein becherförmiges, nach unten offenes Basisteil (15) und ein hülsenförmiges, oben offenes Halteteil (16) aufweist, wobei der Zwischensockel (5) mit dem becherförmigen Basisteil (15) auf die Innenkappe (4) aufgestülpt und zur lösbaren Befestigung dieser beiden Bauteile aneinander eine Rasteinrichtung vorgesehen, die aus einem innen vor dem stirnseitigen Rand (17) des Basisteils (5) umlaufenden Ringvorsprung (18) und einer damit zusammenwirkenden, außen an der Innenkappe (4) umlaufenden Ringschulter (19) gebildet ist, wobei am Halteteil (16) die Außenkappe (6) lösbar befestigt und wobei im Halteteil (16) der Dosiereinsatz (7) zumindest teilweise untergebracht ist.

## Claims

1. Dosing closure device for bottles, in particular for storing and dispensing liquid pharmaceuticals, having
- a bottle neck (1) of the bottle,
- a multi-piece cap closure (3) that is mountable on the bottle neck (1), comprising
= an inner cap (4) with a mounting element for attachment to the bottle neck (1),
**characterized by**
= an intermediate socket (5) that is configured in one piece and detachably fastened to the inner cap (4),
= an outer cap (6) detachably fastened thereto with a mounting element for attachment to the bottle neck (1), as well as
= a dosing insert (7) held in the outer cap (6) which, after the first opening of the cap closure (3), can be brought permanently into positional engagement in the outlet opening (28) of the bottle neck (1) by removing the inner cap (4) and the intermediate socket (5) and first placing the outer cap (6) on the bottle neck (1), wherein the integrally formed intermediate socket (5) has a cup-shaped, downwardly open base part (15) and a sleeve-shaped, upwardly open retaining part (16), wherein the intermediate socket (5) with the cup-shaped base part (15) is slipped onto the inner cap (4) and, for the detachable fastening of these two components to one another, a latching device is provided which is formed from a circumferential annular projection (18) on the inside in front of the end-face edge (17) of the base part (5) and an annular shoulder (19) that is cooperating therewith and circumferential on the outside of the inner cap (4), wherein the outer cap (6) is detachably fastened to the retaining part (16) and wherein the dosing insert (7) is at least partially accommodated in the retaining part (16).

2. Dosing closure device according to claim 1, **characterized in that** the inner cap (4) is designed as a screw cap with an internal thread as a mounting element, a sealing washer (13) inserted therein and/or a tamper-evident ring (11).

3. Dosing closure device according to claim 1 or 2, **characterized in that** the intermediate socket (5) has a circumferential annular projection (18) on the inside of the base part (15), with which it can be latched to an annular shoulder (19) that is circumferential on the outside of the inner cap (4).

4. Dosing closure device according to any one of the aforementioned claims, **characterized in that** the retaining part (16) of the intermediate socket (5) is provided on the outside, distributed over its circumference, with longitudinally axially extending supporting webs (29), on which the outer cap (6) is detachably fixed with frictional locking.

5. Dosing closure device according to any one of the aforementioned claims, **characterized in that** the outer cap (6) is designed as a screw cap with an internal thread (8) as a mounting element for screwing onto an external thread on the bottle neck (1).

6. Dosing closure device according to any one of the aforementioned claims, **characterized in that** the outer cap (6) is provided on its inner side with a centrally arranged mounting pin (24), on which the dosing insert (7) is held with a central dosing spout (25), preferably with frictional locking, before the first use of the dosing closure device.

7. Dosing closure device according to claim 6, **characterized in that** the dosing insert (7) is provided with a fixing collar (27) with which it can be fixed in positional engagement in the outlet opening (28) of the bottle neck (1) with frictional locking.

8. Dosing closure device according to claims 6 and 7, **characterized in that** the frictional engagement of the dosing insert (7) in positional engagement in the outlet opening (28) is stronger than its frictional engagement on the mounting pin (24).

9. Multi-piece cap closure (3) that is mountable on a bottle neck (1), comprising
- an inner cap (4) with a mounting element for attachment to the bottle neck (1),
**characterized by**
- an intermediate socket (5) detachably fastened to the inner cap (4),
- an outer cap (6) detachably fastened thereto with a mounting element for attachment to the bottle neck (1), as well as
- a dosing insert (7) held in the outer cap (6) which, after the first opening of the cap closure (3), can be brought permanently into positional engagement in the outlet opening (28) of the bottle neck (1) by removing the inner cap (4) and the intermediate socket (5) and first placing the outer cap (6) on the bottle neck (1), wherein the integrally formed intermediate socket (5) comprises a cup-shaped, downwardly open base part (15) and a sleeve-shaped, upwardly open retaining part (16), wherein the intermediate socket (5) with the cup-shaped base part (15) is slipped onto the inner cap (4) and, for the detachable fastening of these two components to one another, a latching device is provided which is formed from a circumferential annular projection (18) on the inside in front of the end-face edge (17) of the base part (5) and an annular shoulder (19) that is cooperating therewith and circumferential on the outside of the inner cap (4), wherein the outer cap (6) is detachably fastened to the retaining part (16) and wherein the dosing insert (7) is at least partially accommodated in the retaining part (16).

## Revendications

1. Dispositif de dosage et de fermeture pour bouteilles, en particulier pour le stockage et la distribution de produits pharmaceutiques liquides, ayant
- un goulot (1) de la bouteille,
- une fermeture à capuchon (3) en plusieurs parties, pouvant être montée sur le goulot (1), comprenant
= un capuchon intérieur (4) avec un élément de montage pour la fixation au goulot (1),
**caractérisé par**
= un socle intermédiaire (5) formé d'une seule pièce et fixé de manière amovible sur le capuchon intérieur (4)
= un capuchon extérieur (6) fixé de manière amovible sur ledit socle intermédiaire (5), avec un élément de montage pour la fixation au goulot (1), ainsi qu'
= un insert de dosage (7) maintenu dans le capuchon extérieur (6), qui, après la première ouverture de la fermeture à capuchon (3) en enlevant le capuchon intérieur (4) et le socle intermédiaire (5) et par la première mise en place du capuchon extérieur (6) sur le goulot (1), peut être amené en permanence en engagement de position dans l'ouverture de sortie (28) du goulot (1), le socle intermédiaire (5), réalisé d'une seule pièce, présentant une partie de base (15) en forme de godet, ouverte vers le bas, et une partie de maintien (16) en forme de douille, ouverte vers le haut, le socle intermédiaire (5) étant emboîté avec la partie de base (15) en forme de godet sur le capuchon intérieur (4) et un dispositif d'encliquetage étant prévu pour la fixation amovible de ces deux composants l'un à l'autre, ledit dispositif d'encliquetage se compose d'une saillie annulaire (18) s'étendant à l'intérieur devant le bord frontal (17) de la partie de base (5) et d'un épaulement annulaire (19) coopérant avec celle-ci et s'étendant à l'extérieur sur le capuchon intérieur (4), le capuchon extérieur (6) étant fixé de manière amovible sur la partie de maintien (16) et l'insert de dosage (7) étant logé au moins partiellement dans la pièce de maintien (16).

2. Dispositif de dosage et de fermeture selon la revendication 1, **caractérisé en ce que** le capuchon intérieur (4) est réalisé sous forme de capuchon vissé avec un filetage intérieur comme élément de montage, une rondelle d'étanchéité (13) insérée dans celui-ci et/ou une bague d'inviolabilité (11).

3. Dispositif de dosage et de fermeture selon la revendication 1 ou 2, **caractérisé en ce que** le socle intermédiaire (5) présente à l'intérieur sur la partie de base (15) une saillie annulaire périphérique (18) avec laquelle il peut être enclenché avec un épaulement annulaire (19) périphérique à l'extérieur sur le capuchon intérieur (4).

4. Dispositif de dosage et de fermeture selon l'une quelconque des revendications précédentes, **caractérisé en ce que** la partie de maintien (16) du socle intermédiaire (5) est pourvue à l'extérieur, répartie sur sa périphérie, de nervures d'appui (29) s'étendant dans l'axe longitudinal, sur lesquelles le capuchon extérieur (6) est fixé de manière amovible par friction.

5. Dispositif de dosage et de fermeture selon l'une quelconque des revendications précédentes, **caractérisé en ce que** le capuchon extérieur (6) est conçu comme un capuchon vissé avec un filetage intérieur (8) comme élément de montage pour le visser sur un filetage extérieur sur le goulot (1).

6. Dispositif de dosage et de fermeture selon l'une quelconque des revendications précédentes, **caractérisé en ce que** le capuchon extérieur (6) est pourvu sur sa face intérieure d'un tourillon de montage (24) disposé de manière centrale, sur lequel l'insert de dosage (7) avec un bec de dosage central (25) est maintenu de préférence par friction avant la première utilisation du dispositif de dosage et de fermeture.

7. Dispositif de dosage et de fermeture selon la revendication 6, **caractérisé en ce que** l'insert de dosage (7) est pourvu d'une collerette de fixation (27) avec laquelle il peut être fixé par friction en engagement de position dans l'ouverture de sortie (28) du goulot (1).

8. Dispositif de dosage et de fermeture selon les revendications 6 et 7, **caractérisé en ce que** l'adhérence par friction de l'insert de dosage (7) en engagement de position dans l'ouverture de sortie (28) est plus forte que son adhérence par friction sur le tourillon de montage (24).

9. Fermeture à capuchon (3) en plusieurs parties pouvant être monté sur un goulot (1), comprenant
- un capuchon intérieur (4) avec un élément de montage pour la fixation au goulot (1),
**caractérisée par**
- un socle intermédiaire (5) fixé de manière amovible sur le capuchon intérieur (4),
- un capuchon extérieur (6) fixé de manière amovible sur ledit socle intermédiaire (5), avec un élément de montage pour la fixation au goulot (1), ainsi qu'
- un insert de dosage (7) maintenu dans le capuchon extérieur (6), qui, après la première ouverture de la fermeture à capuchon (3) en enlevant le capuchon intérieur (4) et le socle intermédiaire (5) et par la première mise en place du capuchon extérieur (6) sur le goulot (1), peut être amené en permanence en engagement de position dans l'ouverture de sortie (28) du goulot (1), le socle intermédiaire (5), réalisé d'une seule pièce, présentant une partie de base (15) en forme de godet, ouverte vers le bas, et une partie de maintien (16) en forme de douille, ouverte vers le haut, le socle intermédiaire (5) étant emboîté avec la partie de base (15) en forme de godet sur le capuchon intérieur (4) et un dispositif d'encliquetage étant prévu pour la fixation amovible de ces deux composants l'un à l'autre, ledit dispositif d'encliquetage se compose d'une saillie annulaire (18) s'étendant à l'intérieur devant le bord frontal (17) de la partie de base (5) et d'un épaulement annulaire (19) coopérant avec celle-ci et s'étendant à l'extérieur sur le capuchon intérieur (4), le capuchon extérieur (6) étant fixé de manière amovible sur la partie de maintien (16) et l'insert de dosage (7) étant logé au moins partiellement dans la pièce de maintien (16).
